# EUROPÄISCHE PATENTSCHRIFT

(11) **EP 3 824 753 B1**
(45) Veröffentlichungstag und Bekanntmachung des Hinweises auf die Patenterteilung: **16.10.2024**
(21) Anmeldenummer: 20206381.4
(22) Anmeldetag: 09.11.2020
(51) Int. Cl.: A43B 7/14, A43B 13/18, A43B 17/02

(54) **DÄMPFENDE SCHUHSOHLENANORDNUNG**
CUSHIONING SHOE SOLE ASSEMBLY
AGENCEMENT DE SEMELLE DE CHAUSSURE AMORTISSANT

(30) Priorität: 20.11.2019 DE 102019131356; 02.12.2019 DE 102019132697
(43) Veröffentlichungstag der Anmeldung: 26.05.2021
(73) Patentinhaber: Caprice Schuhproduktion GmbH & Co. KG, 66955 Pirmasens (DE)
(72) Erfinder: CÖLSCH, Jürgen, 66954 Pirmasens (DE)
(74) Vertreter: Patentanwälte Dr. Keller, Schwertfeger Partnerschaft mbB

(56) Entgegenhaltungen:
- FR-A1- 2 707 464
- US-A1- 2008 184 600
- US-A1- 2010 146 824
- US-A1- 2013 086 823

## Beschreibung

Die vorliegende Erfindung betrifft eine mit einer Vielzahl von elastischen Dämpfungsschalen ausgerüstete Schuhsohlenanordnung, die wenigstens zwei Perforationen aufweisen. Die Erfindung betrifft ferner einen mit einer solchen Schuhsohlenanordnung ausgerüsteten Schuh.

Zur Verbesserung des Tragekomforts sind Schuhe häufig mit modifizierten Sohlenanordnungen ausgerüstet. Eine derartige Sohlenanordnung ist beispielsweise Gegenstand der US 6,076,282 A. Dabei ist vorgesehen, dass die Perforationen der Sohlenbasis der Innensohle mit Abstützelementen auf der Oberseite der Außensohle zusammenwirken und die Innensohle bei Belastung mit der Außensohle unverrückbar verbinden.

Die WO 99/66812 zeigt eine Sohlenanordnung, bei der eine Außensohle auf ihrer Oberseite angeordnete Noppen besitzt, die einen Innensohle tragen, wobei zwischen Innensohle und Oberseite der Außensohle durch die Noppen ein Abstandsraum freigehalten wird, der durch seitliche Kanäle in der Außensohle mit der Atmosphäre kommuniziert. Die Innensohle besitzt eine dampfdurchlässige, jedoch für Flüssigkeiten undurchlässige Membrane. Außerdem ist eine wasserabstoßende Oberschicht auf der Innensohle vorgesehen.

Gemäß der DE 94 07 864 U kann eine Sohle auf ihrer dem Fuß zugewandten Seite dicht angeordnete Noppen aufweisen, zwischen denen Perforationen angeordnet sind, die mit in der Sohle angeordneten, zur Atmosphäre offenen Querkanälen kommunizieren.

In der US 4,345,387 A besitzt eine Innensohle nach oben gerichtete Noppen. Auf der Unterseite der Innensohle können Stege angeordnet sein, so dass zwischen der Unterseite der Innensohle und der Außensohle ein geschlossenes Luftpolster gebildet wird.

In der US 5,022,168 A wird eine stoßabsorbierende Sohlenschicht beschrieben, die als Abstandsgewirke ausgebildet und zwischen einer Außensohle und einer Innensohle angeordnet ist, welche ihrerseits von einer Abdeckung bedeckt wird.

In der DE 37 32 495 A wird eine Zwischensohle für einen Schuh beschrieben, die eine Einlage und ein Umfangsteil aufweist. Mehrere massive Stützelemente erstrecken sich von einer Basis der Einlage nach unten. Die Stützelemente sind so hoch, dass sie der Steigung oder Erhöhung des Umfangsteils von der Fußspitze zur Ferse entsprechen. Die Dämpfungseigenschaften der Einlage sollen an das jeweilige Gewicht des Trägers anpassbar sein, indem eine entsprechend ausgewählte Einlage in den Schuh eingesetzt wird. Diese Einlegesohle lässt jedoch hinsichtlich ihrer Dämpfungseigenschaften und ihres Tragekomforts weiterhin zu wünschen übrig.

Die DE 36 35 831 A beschreibt eine Laufsohle für Schuhwerk mit einer fußseitigen Sohlenfläche, in die eine gleichmäßige Vertiefung eingebracht ist. In die Vertiefung ist eine Noppenplatte bündig eingesetzt. Die Noppenplatte besteht aus einer Basisplatte, die dicht und regelmäßig angeordnete Noppen trägt, wobei zwischen den Noppen Zwischenräume verbleiben. Die Oberseiten der Noppen sind vorzugsweise gewölbt und werden mit einer Deckplatte überdeckt. Entsprechend einer Ausführungsform sind die Noppen hohl und weisen an der Oberseite Öffnungen auf.

Die DE 89 00 237 U beschreibt eine Innensohle mit einer Oberseite, die durch eine Basisplatte mit einer Vielzahl von daran regelmäßig verteilten Noppen, eine der Fußsohle zugekehrte Schicht aus einem Material wie Leder oder Textil sowie eine Perforation gebildet ist. Diese Schicht ist auf der den Noppen abgekehrten Rückseite der Basisplatte aufgebracht und die Köpfe der Noppen sind mit der Sohle verbunden.

Die EP 1 304 938 A beschreibt eine Innen- oder Einlegesohle für einen Schuh, die verbesserte Dämpfungseigenschaften bietet. Die Innensohle ist einstückig aus einem flexiblen Material aufgebaut und weist Noppen auf. Gemäß einer bevorzugten Ausführungsform sind die Noppen hohl geformt und im Bereich zwischen den Noppen und/oder in den Noppen selbst sind Perforationen vorgesehen, um die Dämpfungseigenschaften zu optimieren und Flüssigkeiten aus dem Fuß des Benutzers abzuleiten.

Die WO 2018/167 331 A1 und die WO 2018/167 332 A1 beschreiben Schuhsohlenanordnungen, bei denen die Sohle mit flügelartigen Federungselementen ausgerüstet ist, um die erwünschte Dämpfung zu erreichen.

FR2707464 A1 offenbart einen Schuh mit einer dämpfenden Struktur zwischen der Laufsohle und der Brandsohle. Diese Dämpfungsstruktur besteht aus einer Vielzahl von konischen Stützen, deren Basis sich auf der Seite der Laufsohle befindet.

Vor diesem Hintergrund ist es Aufgabe der vorliegenden Erfindung, eine alternative Schuhsohlenanordnung bereitzustellen, welche verbesserte Dämpfungseigenschaften und einen erhöhten Tragekomfort für den Träger eines Schuhs aufweist.

Diese Aufgabe wird gelöst durch eine Schuhsohlenanordnung mit den Merkmalen des Anspruchs 1 sowie einen mit einer solchen Schuhsohlenanordnung ausgerüsteten Schuh. Bevorzugte Ausführungsvarianten finden sich in den Unteransprüchen wieder.

Die erfindungsgemäße Schuhsohlenanordnung umfasst mehrere in Reihen angeordnete elastische Dämpfungsschalen, die in der Laufsohle platziert sind. Dabei sind grundsätzlich zwei Ausführungsvarianten denkbar. Zum einen können die Dämpfungsschalen direkt in der Laufsohle ausgeformt sein und somit integraler Bestandteil dieser Sohle sein. In einer alternativen Variante können die Dämpfungsschalen Bestandteil einer separaten Einlegesohle bzw. Innensohle sein.

Der Begriff "Einlegesohle" im Sinne der vorliegenden Erfindung ist breit auszulegen und umfasst klassische Einlegesohlen, welche die Funktion einer zusätzlichen Innensohle haben und lose in den Schuh gelegt werden, oder aber auch Innensohlen oder Zwischensohlen, die mit der Laufsohle zu einem fertigen Schuh verarbeitet werden.

Die erfindungsgemäße Schuhsohlenanordnung umfasst eine Laufsohle mit einer zur Fußseite eines Trägers weisenden Sohleninnenfläche, die von einem umlaufenden Sohlenrand umgeben ist. In der Laufsohle ist ein Innenraum ausgebildet, d.h. ein Hohlraum oder Aufnahmebereich, in dem mehrere nach oben zur Fußseite weisende elastische runde oder ovale Dämpfungsschalen mit einem zur Sohleninnenfläche der Laufsohle weisenden Schalenboden und einer den Schalenboden umlaufenden Schalenwand angeordnet sind. Die Schalenwand endet in einem Außenrand, der bei den Dämpfungsschalen umlaufend und geschlossen ist. In der Schalenwand und optional im Schalenboden der Dämpfungsschalen sind mindestens zwei, vorzugsweise mehr Perforationen eingebracht, die einander gegenüberliegend angeordnet sind. die vorzugweise jeweils gegenüberliegend angeordnet sind. Über die Perforation werden zum einen Laufgeräusche beim Auftreten verhindert, zum anderen kann über die Perforationen Feuchtigkeit, wie z.B. Schweiß, vom Fuß des Trägers wirksam abgeleitet werden. Die Dämpfungsschalen wirken dabei wie eine Pumpe, mit der Feuchtigkeit vom Fuß weggeleitet wird. Somit ist durch die erfindungsgemäße Schuhsohlenanordnung die Aufrechterhaltung eines Mikroklimas im Schuh möglich.

Ein besonderer Vorteil der Erfindung ist darin zu sehen, dass die Dämpfungsschalen direkt als Bestandteil der Laufsohle oder als Bestandteil einer Einlegesohle ausgeformt sein können. Die Einlegesohle hat zusätzlich den Vorteil, dass auch bereits entwickelte Schuhmodelle mit der Erfindung ausgerüstet werden können, da eine mit den elastischen Dämpfungsschalen ausgerüstete Einlegesohle in den Innenraum der Laufsohle einlegbar ist.

In einer Variante sind die Dämpfungsschalen mit der Laufsohle oder der Einlegesohle über ein zusätzliches Verbindungsstück verbunden. Die Dämpfungsschalen haben in diesem Fall eine in etwa pilzförmige Form. Alternativ können die Dämpfungsschalen auch konisch oder trichterförmig ausgebildet sein, d.h. einen konischen oder trichterförmigen Verlauf zum Schalenboden hin besitzen. In ihrem Querschnitt weisen die Dämpfungsschalen vorzugsweise eine rundförmige, ovale oder abstrakt kurvenförmige Grundform auf. Es versteht sich, dass sich die Grundform der Dämpfungsschalen beim Auftreten bedingt durch das Körpergewicht des Schuhträgers verändert, um die erwünschte Dämpfungswirkung zu erreichen. Die Dämpfungsschalen sind hierzu elastisch ausgestaltet und weisen ein Formgedächtnis auf, um nach dem Auftreten wieder ihre ursprüngliche Form einzunehmen.

Zur Ableitung von Flüssigkeit und zur Vermeidung von Lufteinschlüssen, welche zu unerwünschten Laufgeräuschen führen könnten, befinden sich in der umlaufenden Schalenwand jeder Dämpfungsschale vorzugsweise wenigstens zwei sich gegenüberliegende Perforationen. Vorzugsweise ist ein Großteil der Sohleninnenfläche der Laufsohle oder die Oberfläche einer Einlegesohle mit den erfindungsgemäßen elastischen Dämpfungsschalen bestückt, bevorzugt mehr als 75%, bevorzugter mehr als 90% der Oberfläche. In einer bevorzugten Variante sind die Dämpfungsschalen der Einlegesohle oder der Laufsohle in mehreren Reihen quer zur Längsachse der Laufsohle angeordnet. Es versteht sich, dass die Dämpfungsschalen gleiche oder unterschiedliche Durchmesser aufweisen können. Die Wahl der Durchmesser der Dämpfungsschalen hängt im Wesentlichen von der Art und dem Formverlauf der verwendeten Laufsohle ab.

Der Außenrand der Schalenwand der Dämpfungsschalen ist gegenüber der Grundfläche der Laufsohle oder der Einlegesohle erhaben. Je nach Ausgestaltung der Dämpfungsschalen kann der Schalenboden rundförmig oder oval ausgeformt sein. Die Dämpfungsschalen können jedoch auch trichterförmig oder kelchförmig ausgestaltet sein. Dabei bildet jede Dämpfungsschale mit ihrem Schalenboden und ihrer Schalenwand einen Innenraum (ähnlich einem Saugnapf), der lediglich über die wenigstens zwei Perforationen in der Schalenwand und, optional, im Schalenboden durchbrochen ist.

Die Erfindung betrifft ferner einen mit einer erfindungsgemäßen Schuhsohlenanordnung ausgerüsteten Schuh, der einen Schuhschaft umfasst. Vorzugsweise wird der Schuhschaft direkt mit der Laufsohle verbunden, was beispielsweise über das Strobel-Verfahren erfolgen kann. Bei Verwendung einer Einlegesohle mit Dämpfungsschalen ist diese anschließend nicht mehr sichtbar.

Ausführungsbeispiele der vorliegenden Erfindung werden in den nachfolgenden Zeichnungen näher erläutert. Keinesfalls ist die Erfindung jedoch auf diese konkreten Ausführungsbeispiele beschränkt.

In Fig. 1 ist eine erfindungsgemäße Laufsohle 10 in Draufsicht gezeigt. Zu erkennen sind mehrere, jeweils in einer Reihe quer zur Längsachse angeordnete Dämpfungsschalen 18, die in einem Innenraum 16 der Laufsohle 10 in Mehrfachreihen angeordnet sind. Der Innenraum 16 wird von einer zur Fußseite weisenden Sohleninnenfläche 12 und einem umlaufenden Sohlenrand 14 gebildet. Dabei sind die Ränder der Dämpfungsschalen 18 über den Sohlenrand 14 erhaben. Die Dämpfungsschalen 18 umfassen einen Schalenboden 20 und eine den Schalenboden 20 umlaufende Schalenwand 22. Der obere Rand der Schalenwand 22 jeder Dämpfungsschale 18 ist entweder rund, oval oder kurvenförmig ausgestaltet. Der Rand ist dabei umlaufend und hat in seinem Umfang einen ununterbrochenen Verlauf. Die Dämpfungsschalen 18 weisen wenigstens zwei Perforationen 24 auf, um Flüssigkeit und/oder Luft vom Fuß des Trägers abzuleiten, wodurch Laufgeräusche durch eingeschlossene Luft vermieden werden und der Tragekomfort für den Schuhträger erhöht wird. In der gezeigten Variante sind vier Perforationen 24 gegenüberliegend in der Schalenwand 22 angeordnet. Es versteht sich, dass die Perforationen 24 nicht bei allen Dämpfungsschalen 18 ausgeformt sein müssen. Bevorzugt ist jedoch, dass sämtliche Dämpfungsschalen 18 wenigstens zwei Perforationen, vorzugsweise mehrere Perforationen 24 in der Schalenwand 22 und, optional, dem Schalenboden 20 aufweisen.

In Fig. 2 ist eine Querschnittsansicht sowie eine Draufsicht einer erfindungsgemäßen Dämpfungsschale 18 gezeigt. Zu erkennen ist der Schalenboden 20 mit einer nach oben zur Fußseite verlaufenden Schalenwand 24, welche in einem umlaufenden Außenrand endet. Ein Verbindungsstück 28 verbindet die Dämpfungsschalen 18 entweder mit einer Laufsohle 10 oder einer Einlegesohle 26. Ferner sind in der Ausschnittvergrößerung die sich gegenüberliegend angeordneten Perforationen 24 in der Schalenwand 22 zu erkennen.

In Fig. 3 ist eine weitere Ausführungsvariante gezeigt, bei der eine Vielzahl von Dämpfungsschalen 18 in mehreren Reihen quer zur Längsachse der Laufsohle 10 angeordnet und Bestandteil einer Einlegesohle 26 sind. Dabei kann es sich um eine separate Einlegesohle, Innensohle oder Zwischensohle handeln. Die Dämpfungsschalen 18 des vorderen Sohlenbereichs sind in der gezeigten Variante von den Dämpfungsschalen 18 des hinteren Sohlenbereichs durch einen Trennbereich 17 voneinander getrennt, in dem sich keine Dämpfungsschale 18 befindet.

In Fig. 4 ist eine weitere Ausführungsvariante einer erfindungsgemäßen Einlegesohle 26 gezeigt, welche in den Innenraum 16 einer Laufsohle 10 eingelegt wird. Hier sind die Dämpfungsschalen 18 kelchförmig ausgestaltet und weisen in ihrem Querschnitt eine in etwa trichterförmige Grundform auf. Die Schalenwand 22 hat einen nach unten zum Schalenboden 20 gerichteten konischen Verlauf. Bei jeder Dämpfungsschale 18 sind jeweils zwei sich gegenüberliegend angeordnete Perforationen 24 vorgesehen, die in der Schalenwand 22 ausgebildet sind. Die Erfindung ist jedoch nicht auf eine bestimmte Anzahl von Perforationen 24 beschränkt. Auch die Variante, bei der die Perforationen 24 im Schalenboden 20 ausgebildet sind, ist von der Erfindung umfasst.

In Fig. 5 ist eine isometrische Darstellung einer Ausführungsvariante gezeigt, bei der eine separate Einlegesohle 26 mit den darin ausgeformten Dämpfungsschalen 18 in den Innenraum 16 einer Laufsohle 10 eingelegt ist. Anschließend wird die mit der Einlegesohle 26 bestückte Laufsohle 10 mit dem Schuhschaft verbunden, beispielsweise verstrobelt.

Die erfindungsgemäße Schuhsohlenanordnung und ein damit ausgerüsteter Schuh weisen hervorragende Dämpfungseigenschaften auf, ermöglichen einen angenehmen Tragekomfort für den Schuhträger und bieten die Möglichkeit zur Ableitung von Flüssigkeit vom Fuß eines Trägers.

## Patentansprüche

1. Schuhsohlenanordnung, umfassend eine Laufsohle (10) mit einer zur Fußseite weisenden Sohleninnenfläche (12), die von einem umlaufenden Sohlenrand (14) umgeben ist, wobei in der Laufsohle (10) ein Innenraum (16) ausgebildet ist, in dem mehrere nach oben zur Fußseite weisende elastische Dämpfungsschalen (18) als integraler Bestandteil aus der Laufsohle (10) ausgeformt sind, die mit einem zur Sohleninnenfläche (12) der Laufsohle (10) weisenden Schalenboden (20) und einer den Schalenboden (20) umlaufenden Schalenwand (22) angeordnet sind, wobei in der Schalenwand (22) einer oder mehrerer Dämpfungsschalen (18) wenigstens zwei gegenüberliegend angeordnete Perforationen (24) eingebracht sind und wobei die Dämpfungsschalen (18) mit der Laufsohle (10) über ein zusätzliches Verbindungsstück (28) verbunden sind.

2. Schuhsohlenanordnung nach Anspruch 1, **dadurch gekennzeichnet, dass** die Dämpfungsschalen (18) der Laufsohle (10) in mehreren Reihen quer zur Längsachse der Laufsohle (10) angeordnet sind.

3. Schuhsohlenanordnung nach einem der vorhergehenden Ansprüche, **dadurch gekennzeichnet, dass** die Dämpfungsschalen (18) in ihrem Querschnitt eine im Wesentlichen rundförmige, ovale oder kurvenförmige Grundform aufweisen.

4. Schuhsohlenanordnung nach einem der vorhergehenden Ansprüche, **dadurch gekennzeichnet, dass** mehrere Dämpfungsschalen (18) mit unterschiedlichen Durchmessern vorgesehen sind.

5. Schuhsohlenanordnung nach Anspruch 1, **dadurch gekennzeichnet, dass** der Außenrand der Schalenwand (22) der Dämpfungsschalen (18) über die Grundfläche der Laufsohle (10) hervorragt.

6. Schuhsohlenanordnung nach Anspruch 1, **dadurch gekennzeichnet, dass** der Schalenboden (20) rundförmig oder oval ausgeformt ist.

7. Schuhsohlenanordnung nach Anspruch 1, **dadurch gekennzeichnet, dass** die Dämpfungsschalen (18) konisch oder trichterförmig zum Schalenboden (20) verlaufen.

8. Schuhsohlenanordnung nach Anspruch 1, **dadurch gekennzeichnet, dass** mehr als 75 % der Oberfläche der Sohleninnenfläche (12) der Laufsohle (10) mit den Dämpfungsschalen (18) bestückt sind.

9. Schuh, ausgerüstet mit einer Schuhsohlenanordnung nach einem der Ansprüche 1 bis 7 und einem Schuhschaft.

## Claims

1. A shoe sole arrangement, comprising an outsole (10) with an inner sole surface (12) facing the foot side, which is surrounded by a circumferential sole edge (14), wherein an internal space (16) is formed in the outsole (10), in which several elastic damping shells (18) facing upwards towards the foot side are formed as an integral part of the outsole (10), which are arranged with a shell bottom (20) facing the inner sole surface (12) of the outsole (10) and a shell wall (22) surrounding the shell bottom (20), wherein at least two oppositely arranged perforations (24) are inserted in the shell wall (22) of one or more damping shells (18), and wherein the damping shells (18) are connected to the outsole (10) via an additional connector (28).

2. The shoe sole arrangement according to claim 1, **characterized in that** the damping shells (18) of the outsole (10) are arranged in several rows transversely to the longitudinal axis of the outsole (10).

3. The shoe sole arrangement according to one of the preceding claims, **characterized in that** the damping shells (18) have a basically round, oval or curved basic shape in their cross-section.

4. The shoe sole arrangement according to one of the preceding claims, **characterized in that** several damping shells (18) with different diameters are provided.

5. The shoe sole arrangement according to claim 1, **characterized in that** the outer edge of the shell wall (22) of the damping shells (18) protrudes beyond the base area of the outsole (10).

6. The shoe sole arrangement according to claim 1, **characterized in that** the shell bottom (20) is round or oval in shape.

7. The shoe sole arrangement according to claim 1, **characterized in that** the damping shells (18) run conically or funnel-shaped to the shell bottom (20).

8. The shoe sole arrangement according to claim 1, **characterized in that** more than 75 % of the surface of the inner sole surface (12) of the outsole (10) is equipped with the damping shells (18).

9. A shoe equipped with a shoe sole arrangement according to one of the claims 1 to 7 and a shoe upper.

## Revendications

1. Agencement de semelle de chaussure, comprenant une semelle d'usure (10) munie d'une surface intérieure (12) pointant vers le côté pied et entourée d'une bordure périphérique (14) de la semelle, sachant qu'il est ménagé, dans ladite semelle d'usure (10), un espace interne (16) dans lequel sont façonnées plusieurs coques élastiques d'amortissement (18) qui sont tournées vers le haut en direction du côté pied, forment partie intégrante de ladite semelle d'usure (10) et sont dotées d'un fond (20) pointant vers ladite surface intérieure (12) de la semelle d'usure (10), et d'une paroi (22) entourant ledit fond (20) desdites coques, sachant qu'au moins deux perforations (24) mutuellement opposées sont pratiquées dans la paroi (22) d'une ou plusieurs coque(s) d'amortissement (18), et sachant que les coques d'amortissement (18) sont reliées à la semelle d'usure (10) par l'intermédiaire d'une pièce additionnelle de liaison (28).

2. Agencement de semelle de chaussure selon la revendication 1, **caractérisé par le fait que** les coques d'amortissement (18) de la semelle d'usure (10) sont disposées en plusieurs rangées, transversalement par rapport à l'axe longitudinal de ladite semelle d'usure (10).

3. Agencement de semelle de chaussure selon l'une des revendications précédentes, **caractérisé par le fait que** les coques d'amortissement (18) présentent, en coupe transversale, une configuration de base substantiellement circulaire, ovale ou curviligne.

4. Agencement de semelle de chaussure selon l'une des revendications précédentes, **caractérisé par** la présence de plusieurs coques d'amortissement (18) de différents diamètres.

5. Agencement de semelle de chaussure selon la revendication 1, **caractérisé par le fait que** le bord extérieur de la paroi (22) des coques d'amortissement (18) fait saillie au-delà de la surface de base de la semelle d'usure (10).

6. Agencement de semelle de chaussure selon la revendication 1, **caractérisé par le fait que** le fond (20) des coques est de configuration circulaire ou ovale.

7. Agencement de semelle de chaussure selon la revendication 1, **caractérisé par le fait que** les coques d'amortissement (18) s'étendent suivant un tracé conique ou infundibuliforme vers le fond (20) desdites coques.

8. Agencement de semelle de chaussure selon la revendication 1, **caractérisé par le fait que** la superficie de la surface intérieure (12) de la semelle d'usure (10) est garnie des coques d'amortissement (18) à raison de plus de 75 %.

9. Chaussure équipée d'une tige et d'un agencement de semelle conforme à l'une des revendications 1 à 7.
